# DEMANDE DE BREVET EUROPEEN

(11) **EP 1 433 504 A1**
(43) Date de publication de la demande: **30.06.2004**
(21) Numéro de dépôt: 03027140.7
(22) Date de dépôt: 26.11.2003
(51) Int. Cl.: A63C 9/08

(54) **Dispositif de retenue d'une chaussure sur un engin de sport**

(30) Priorité: 23.12.2002 FR 0216738
(71) Demandeur: SALOMON S.A., 74370 Metz-Tessy (FR)
(72) Inventeur: Couderc, Bernard, 74000 Annecy (FR)

(57) **Abrégé**

Dispositif de retenue (1) d'une chaussure sur un engin de sport. Le dispositif (1) comprend une partie latérale (12) et une partie médiale (13) délimitant une zone d'accueil (17) de la chaussure. Au moins un lien (20, 21) est relié à chacune des parties (12, 13).

Pour au moins une des portions latérale (22, 60) et médiale (23, 62) du lien (20, 21), un moyen d'écartement écarte en partie au moins la portion latérale (22, 60) et/ou médiale (23, 62) de la zone d'accueil (17), quand la portion latérale (22, 60) et/ou médiale (23, 62) bouge pour s'éloigner d'une position de référence.

## Description

L'invention se rapporte à un dispositif de retenue d'une chaussure sur un engin de sport, pour lequel la retenue de la chaussure se fait à l'aide d'au moins un lien.

De tels dispositifs sont utilisés pour la pratique du surf sur neige ou snowboard, du ski sur neige ou sur eau, de la raquette à neige, du patin à roues, ou autre.

Un dispositif à liens selon l'art antérieur comprend généralement un flasque latéral et un flasque médial qui délimitent entre eux une zone d'accueil de la chaussure, ainsi qu'au moins un lien relié à chacun des flasques latéral et médial par une attache latérale et par une attache médiale. Au moins l'une des attaches latérale et médiale permet un mouvement de rotation d'une portion latérale ou d'une portion médiale du lien, selon un axe sensiblement perpendiculaire au flasque latéral ou médial. Chacune des portions latérale et médiale du lien occupe une position angulaire de référence quand le lien est serré pour retenir la chaussure. En fait le lien s'adapte à la forme de la chaussure.

Pour chausser ou déchausser, le lien peut être ouvert.

Si le lien est monopièce, son ouverture se fait par séparation d'une portion latérale ou médiale relativement au flasque auquel elle est attachée.

Si le lien est multipièces, son ouverture peut se faire par séparation de portions l'une par rapport à l'autre.

Très souvent il a été observé après ouverture que le lien, ou chaque portion du lien, tend à conserver la forme courbe effective pendant le serrage de la chaussure. Cela est dû essentiellement à la structure et à la nature relativement rigide des matériaux généralement utilisés.

Par exemple une portion dentée, qui sert à ajuster la longueur du lien, est réalisée à partir d'une matière plastique moulée. Cette portion présente une courbure qui lui permet de mieux se plaquer contre la chaussure pour la serrer.

Après ouverture les portions du lien occupent naturellement la zone d'accueil de la chaussure entre les flasques, ce qui gêne les chaussages et les déchaussages. Un utilisateur doit écarter manuellement les portions constitutives du lien au moins pour chausser. S'il ne le fait pas, la chaussure vient prendre appui entre les flasques en poussant la ou les portions du lien sous la semelle, alors qu'il faudrait que chaque portion soit au-dessus de la tige.

L'invention a notamment pour but de faciliter le chaussage et le déchaussage en réduisant, voire en supprimant, la gêne causée par la ou les portions de lien.

Pour ce faire l'invention propose un dispositif de retenue d'une chaussure sur un engin de sport, le dispositif comprenant une partie latérale et une partie médiale délimitant une zone d'accueil de la chaussure, ainsi qu'au moins un lien relié à chacune des parties latérale et médiale par une attache latérale et par une attache médiale, au moins l'une des attaches latérale et médiale permettant un mouvement d'une portion latérale ou médiale du lien relativement à la partie latérale ou médiale, chacune des portions latérale et médiale du lien occupant une position, de référence par rapport à la partie latérale ou médiale quand le lien est serré pour retenir la chaussure.

Le dispositif selon l'invention est caractérisé par le fait que, pour au moins l'une des portions latérale et médiale du lien, un moyen d'écartement écarte en partie au moins la portion latérale et/ou médiale de la zone d'accueil, quand la portion latérale et/ou médiale bouge pour s'éloigner de la position de référence.

Lorsque le lien est ouvert, la ou les portions qui le constituent peuvent être déplacées respectivement par rapport à la partie, par exemple en rotation, vers l'arrière ou vers l'avant du dispositif. Pendant le déplacement, en l'occurrence la rotation, le moyen d'écartement écarte la ou les portions en dehors de la zone d'accueil. De ce fait le passage de la chaussure entre les parties est facilité. La gêne causée par chaque portion de lien est réduite, voire inexistante. Le chaussage est plus facile.

D'autres caractéristiques et avantages de l'invention seront mieux compris à l'aide de la description qui va suivre, en regard du dessin annexé illustrant, selon des exemples non limitatifs, comment l'invention peut être réalisée, et dans lequel :
- la figure 1 est une vue en perspective d'un dispositif de retenue selon un premier exemple de réalisation de l'invention, avec les liens fermés,
- la figure 2 est une coupe selon II-II de la figure 1,
- la figure 3 est une vue de dessus du dispositif selon la figure 1, avec les liens ouverts et écartés de la zone d'accueil de la chaussure,
- la figure 4 est une vue partielle similaire à la figure 2, pour un deuxième exemple de réalisation,
- la figure 5 est une vue en perspective d'un dispositif de retenue selon un troisième exemple de réalisation de l'invention, avec les liens fermés,
- la figure 6 est une vue de dessus du dispositif selon la figure 5, avec les liens ouverts et écartés de la zone d'accueil de la chaussure,
- la figure 7 est une vue partielle de dessus d'un dispositif de retenue selon un quatrième exemple de réalisation, avec les liens ouverts,
- la figure 8 est une coupe selon VIII-VIII de la figure 7.

Bien que les exemples décrits après se rapportent plutôt au domaine du snowboard, il doit être compris qu'ils s'appliquent aussi à d'autres domaines comme évoqué avant.

Le premier exemple est présenté à l'aide des figures 1 à 3.

Comme on le voit sur la figure 1, un dispositif de retenue 1 permet la retenue amovible sur une planche 2 d'une chaussure non représentée.

De manière connue, le dispositif de retenue 1 comprend une embase 3 qui s'étend longitudinalement entre une extrémité arrière 4 et une extrémité avant 5.

L'embase 3 présente une face supérieure 6 prévue pour être en regard de la semelle de la chaussure, et une face inférieure 7 prévue pour être au-dessus de la planche.

L'embase 3 est retenue à la planche 2 par un moyen représenté sous la forme d'un disque 10, lui-même retenu à la planche 2 par des vis 11.

Bien entendu, d'autres moyens de retenue de l'embase 3 pourraient être prévus.

L'embase 3 est bordée latéralement par un flasque latéral 12 et par un flasque médial 13, chacun des flasques 12, 13 étant respectivement une partie latérale ou médiale du dispositif 1. Lorsque la chaussure est en place sur le dispositif 1, les flasques 12, 13 longent la semelle latéralement. Les flasques 12, 13 sont reliés par un arceau 14 au niveau de l'extrémité arrière 4.

De préférence, l'embase 3, les flasques 12, 13 et l'arceau 14 forment une pièce monobloc réalisée par exemple en matière synthétique. Cependant il pourrait être prévu que les flasques ou l'arceau soient des pièces solidarisées à l'embase par tout autre moyen, tel qu'un collage, une soudure, un vissage, un emboîtement, ou autre.

De façon accessoire, un élément d'appui arrière 15 permet à un utilisateur de prendre des appuis arrière avec le bas de jambe. L'élément d'appui arrière 15 est solidarisé aux flasques 12, 13 par exemple au moyen d'une articulation 16.

Il est également prévu deux liens pour retenir de façon amovible la chaussure sur l'embase 3, entre les flasques 12, 13, dans une zone d'accueil 17.

Un premier lien 20 se situe vers l'avant, au niveau de l'articulation métatarsophalangienne quand le pied est retenu. Un deuxième lien 21 se situe vers l'arrière, au niveau du cou-de-pied quand le pied est retenu.

Chacun des liens 20, 21 s'étend transversalement entre les flasques 12, 13.

Bien entendu, il pourrait être prévu un nombre de liens différent.

Un seul des liens est décrit après de manière approfondie, pour des raisons de commodité.

Par exemple le premier lien 20 est représenté sous la forme d'une association de deux portions, qui sont une portion latérale 22 et une portion médiale 23.

Un moyen de liaison est prévu pour relier de façon amovible la portion latérale 22 et la portion médiale 23 l'une à l'autre. Ce moyen comprend par exemple un mécanisme de serrage à cliquet 24, fixé au niveau d'une extrémité libre 25 de la portion médiale 23. Le moyen de liaison comprend également une série de dents 26, conformées sur la portion latérale 22.

En agissant sur un levier 30 du mécanisme 24, il est possible de serrer le lien 20 en approchant l'extrémité libre 25 de la portion médiale 23 vers le flasque latéral 12. En agissant sur un bouton 31 du mécanisme 24, il est possible de desserrer le premier lien 20, ou même de l'ouvrir. Dans ce dernier cas, les portions latérale 22 et médiale 23 sont séparées.

Bien entendu, d'autres moyens pourraient être prévus pour relier les portions latérale 22 et médiale 23.

Comme on le voit mieux sur la figure 2 le premier lien 20 est relié à chacun des flasques latéral 12 et médial 13 par une attache latérale 32 pour la portion latérale 22, et par une attache médiale 33 pour la portion médiale 23.

Chaque portion latérale 22 et médiale 23 est attachée du côté flasque latéral 12 ou médial 13 opposé à la zone d'accueil 17.

Chacune des attaches 32, 33 est représentée sous la forme d'une articulation, comprenant par exemple une vis, un rivet, ou un tourillon avec ou sans rondelle, ou autre. Bien entendu, il pourrait être prévu d'autres structures d'attaches.

Ainsi chacune des attaches 32, 33 permet un mouvement de rotation de la portion associée 22, 23 du lien 20, relativement au flasque latéral 12 ou médial 13, selon un axe latéral 34 ou médial 35 sensiblement perpendiculaire au flasque latéral 12 ou médial 13. Par suite le premier lien peut s'incliner vers l'avant ou vers l'arrière du dispositif 1. Lorsque le lien 20 est serré autour de la chaussure, il se met naturellement dans une position de référence, qui en l'occurrence est une position angulaire. Cette position est celle pour laquelle le premier lien 20 est en appui de manière sensiblement homogène sur la chaussure. Il couvre alors une portion de la tige en étant plaqué intimement à elle.

Selon l'invention, pour au moins l'une des portions latérale 22 et médiale 23 du lien 20, un moyen d'écartement écarte en partie au moins la portion latérale 22 et/ou médiale 23 de la zone d'accueil, quand la portion latérale 22 et/ou médiale 23 bouge pour s'éloigner de la position de référence.

Cette situation est montrée à la figure 3.

Chacun des liens 20, 21 est ouvert, et leurs portions latérales 22 et médiales 23 respectives ont été déplacées en rotation vers l'avant. Cela a permis de rapprocher les portions latérales 22 et médiales 23 vers le plan qui contient l'embase 3.

Selon le premier exemple de réalisation de l'invention, le moyen d'écartement de la portion latérale 22 du premier lien comprend une came latérale 40 solidarisée à la portion latérale 22.

La came latérale 40 est représentée sous la forme d'une protubérance en saillie vers la zone d'accueil 17. La came latérale 40 est située à proximité d'une extrémité d'attache 41 de la portion latérale 22.

La came latérale 40 est contenue dans le plan du flasque latéral 12, comme on le voit sur les figures 1 et 2, quand la portion latérale 22 est dans la position de référence. Lorsque la portion latérale 22 tourne vers l'embase 3, comme on le voit sur la figure 3, la came latérale 40 prend appui sur le flasque latéral 12. Une surface de came 42, de la came latérale 40, présente des variations de courbure qui engendrent une déformation réversible de la portion latérale 22 pendant sa rotation autour de l'axe latéral 34. Plus précisément la came latérale 40 provoque une flexion de l'extrémité d'attache 41. Par cette flexion localisée, une extrémité libre 43 de la portion latérale 22 s'éloigne du flasque médial 13 ou de la zone d'accueil 17. Cet éloignement permet un passage plus facile de la chaussure pour entrer dans la zone d'accueil 17, ou pour en sortir.

Bien entendu lorsque la portion latérale 22 est ramenée dans la position de référence, pour couvrir la chaussure, l'extrémité libre 43 revient vers le flasque médial 13 ou vers la zone d'accueil 17. Le retour se fait naturellement, sans sollicitation spécifique. Simultanément la came 40 revient dans le plan du flasque 12.

Selon le premier exemple, la came latérale 40 et la portion latérale 22 forment une pièce monobloc. Cependant il peut être prévu que la came 40 soit solidarisée à la portion latérale 22 par tout moyen tel qu'un collage, un vissage, un rivetage, une couture, ou tout autre moyen équivalent.

La came latérale 40 et la portion latérale 22 sont réalisées par exemple à partir d'une matière synthétique mise en oeuvre par toute technique connue de l'homme du métier. Il peut s'agir d'une matière comprenant un acétyl-butadière-styrène, un polyuréthane, un polyamide, un polypropylène, ou autre.

Il est à noter que le phénomène d'écartement de la portion latérale 22 se produit aussi bien lorsque la portion 22 tourne vers l'avant que lorsqu'elle tourne vers l'arrière du dispositif de retenue 1.

Par analogie avec la portion latérale 22, le moyen d'écartement de la portion médiale 23 du premier lien 20 comprend une came médiale 50 solidarisée à la portion médiale 23.

Là encore la came médiale 50 est représentée sous la forme d'une protubérance en saillie vers la zone d'accueil 17. La came médiale 50 est située à proximité d'une extrémité d'attache 51 de la portion médiale 23.

La came médiale 50 est contenue dans le plan du flasque médial 13, comme on le voit sur la figure 2, quand la portion médiale 23 est dans la position de référence. Lorsque la portion médiale 23 tourne vers l'embase 3, comme on le voit sur la figure 3, la came médiale 50 prend appui sur le flasque médial 13. Une surface de came 52, de la came médiale 50, présente des variations de courbure qui engendrent une déformation réversible de la portion médiale 23 pendant sa rotation autour de l'axe médial 35. Plus précisément la came médiale 50 provoque une flexion de l'extrémité d'attache 51. De par cette flexion localisée, l'extrémité libre 25 de la portion médiale 23 s'éloigne du flasque latéral 12 ou de la zone d'accueil 17. Là encore l'éloignement permet un passage plus facile de la chaussure pour entrer dans la zone d'accueil 17, ou pour en sortir.

A nouveau lorsque la portion médiale 23 est ramenée dans la position de référence, pour couvrir la chaussure, l'extrémité libre 25 revient vers le flasque latéral 12 ou vers la zone d'accueil 17. Simultanément la came 50 revient dans le plan du flasque 13.

A nouveau la came médiale 50 et la portion médiale 23 forment de préférence une pièce monobloc.

La portion médiale 23 est de préférence munie d'un coussin 53 destiné à prendre appui sur la chaussure.

Là encore le phénomène d'écartement de la portion médiale 23 se produit aussi bien lorsque la portion 23 tourne vers l'avant que lorsqu'elle tourne vers l'arrière du dispositif de retenue 1.

En ce qui concerne le deuxième lien 21, sa structure comprend une portion latérale 60 avec une came latérale 61, ainsi qu'une portion médiale 62 avec une came médiale 63. Ce qui est valable pour le premier lien 20 l'est également pour le second 21.

Les autres exemples de réalisation de l'invention vont être décrits ci-après. Pour des raisons de commodité, ce sont principalement leurs spécificités qui vont être mises en évidence.

Pour le deuxième exemple, un dispositif de retenue comprend une embase 65 et un flasque médial 66. Une portion médiale 67 d'un lien est attachée au flasque médial 66 par une attache 68. Par rapport au premier exemple, la portion médiale 67 du lien présente une zone d'affaiblissement en flexion 69. Cette zone 69 est représentée sous la forme d'une rainure, orientée de préférence sensiblement dans un sens transversal de la portion médiale 67. Cependant, d'autres moyens d'affaiblissement en flexion pourraient être prévus.

La zone d'affaiblissement 69 facilite l'écartement et la remise en place de la portion médiale 67, lorsqu'elle se déplace par rapport à sa position de référence.

Bien entendu, il peut être prévu que d'autres portions de liens d'un dispositif présentent une zone d'affaiblissement en flexion.

Pour le troisième exemple, selon les figures 5 et 6, un dispositif de retenue 70 comprend une embase 71 bordée par un flasque latéral 72 et par un flasque médial 73. Là encore les flasques 72, 73 sont respectivement une partie latérale ou médiale du dispositif 70. Un premier lien 74 et un deuxième lien 75 sont prévus pour retenir une chaussure entre les flasques 72, 73, dans une zone d'accueil 76.

Le premier lien 74 comprend une portion latérale 80 et une portion médiale 81, reliées respectivement aux flasques 72, 73 par une attache latérale 82 et une attache médiale 83. Par analogie le deuxième lien 75 comprend une portion latérale 84 et une portion médiale 85, reliées respectivement aux flasques 72, 73 par une attache latérale 86 et une attache médiale 87. Chacune des attaches est réalisée sous la forme d'une articulation.

Selon l'invention, pour au moins l'une des portions latérales 80, 84 et médiale 81, 85 d'un lien 74, 75, un moyen d'écartement écarte en partie au moins la portion latérale 80, 84 et/ou médiale 81, 85 de la zone d'accueil 76, quand la portion latérale 80, 84 et/ou médiale 81, 85 bouge pour s'éloigner de la position de référence.

Selon le troisième exemple de réalisation de l'invention, chaque moyen d'écartement d'une portion latérale 80, 84 ou médiale 81, 85 d'un lien 74, 75 comprend respectivement une came latérale 90, 91 ou une came médiale 92, 93 solidarisée à un flasque latéral 72 ou à un flasque médial 73.

Chaque came 90, 91, 92, 93 est représentée sous la forme d'une protubérance en saillie d'un côté du flasque 72, 73 opposé à la zone d'accueil 76. Chaque came 90, 91, 92, 93 est située respectivement à proximité et en avant d'une attache 82, 83, 86, 87 d'un lien 74, 75.

Chaque came 90, 91, 92, 93 est contenue dans un plan d'une extrémité d'attache latérale 94, 95 ou d'une extrémité d'attache médiale 96, 97 d'un lien 74, 75. Lorsqu'une portion 80, 81, 84, 85 d'un lien 74, 75 tourne vers l'avant vers l'embase 71, comme c'est le cas sur la figure 6, la portion 80, 81, 84, 85 prend appui sur la came 90, 91, 92, 93. Une surface de came 100, 101, 102, 103, respectivement de chaque came latérale 90, 91 ou médiale 92, 93, présente des variations de courbure qui engendrent une déformation réversible d'une portion 80, 81, 84, 85 du lien 74, 75 pendant sa rotation vers l'embase 71. Chaque déformation d'une portion du lien libère de la place dans la zone d'accueil 76.

Bien entendu, le retour d'une portion du lien 80, 81, 84, 85 vers la position de référence se traduit par un retour dans la zone d'accueil 76.

Selon le troisième exemple, chaque came latérale 90, 91 ou médiale 92, 93 forme avec le flasque correspondant 72, 73 une pièce monobloc. Cependant il peut être prévu que la came soit solidarisée au flasque par tout moyen.

Pour le quatrième exemple, selon les figures 7 et 8, un dispositif de retenue 120 est représenté en partie seulement.

Sur la figure 7 on peut voir une embase 121 bordée par un flasque latéral 122, ainsi qu'une zone d'accueil 123, un arceau arrière 124, un élément d'appui arrière 125, et une portion latérale 126 d'un lien 127. La portion latérale 126 est attachée au flasque latéral 122, au niveau de son extrémité d'attache 128, par une articulation 129 d'axe 130.

Selon l'invention un moyen d'écartement écarte en partie au moins la portion latérale 126 de la zone d'accueil 123, quand la portion latérale 126 bouge pour s'éloigner de la position de référence.

Selon le quatrième exemple de réalisation de l'invention le moyen d'écartement consiste en une orientation spécifique de l'axe 130 de l'articulation 129. En l'occurrence, d'une part l'axe 130 est sensiblement parallèle à l'embase 121, et d'autre part l'axe 130 forme avec la direction longitudinale L du dispositif 120 un angle α non égal à 90°, l'angle étant mesuré dans un plan parallèle à l'embase 121, c'est-à-dire le plan de la semelle de la chaussure quand celle-ci est retenue dans le dispositif 120.

Par exemple l'angle α peut être compris entre 45° et 85°.

Sur la figure 7 le sommet de l'angle α est plus vers l'avant du dispositif de retenue 120 par rapport à l'articulation 129. De ce fait la portion latérale 126 du lien 127 s'écarte, dans un sens de sortie de la zone d'accueil 123, quand la portion 126 est basculée vers l'avant. Bien entendu, en basculant la portion latérale 126 se rapproche aussi d'un plan contenant l'embase 121.

D'un point de vue structurel, l'articulation 129 présente un orifice 131 ménagé dans un bossage 132 lui-même solidarisé au flasque latéral 122. Le bossage 132 forme avec le flasque 122 une pièce monobloc, mais il aurait pu être rapporté sur ce dernier par tout moyen convenable.

Le bossage 132 présente une face d'accueil 133 sur laquelle s'appuie l'extrémité d'attache 128 de la portion 126 du lien 127. La face d'accueil 133 est sensiblement plane et perpendiculaire à l'axe 130 de l'articulation 129. Cet axe 130 est aussi celui de l'orifice 131. La face d'accueil 133 est donc non parallèle à la direction longitudinale L du dispositif de retenue 120. Cela permet, comme déjà vu avant, l'écartement de la portion latérale 126.

Bien entendu, il peut être prévu d'autres structures pour obtenir une orientation spécifique de l'axe de l'articulation d'une portion de lien.

Pour chaque exemple l'invention est réalisée à partir de matériaux et selon des techniques de mise en oeuvre connus de l'homme du métier.

Bien entendu, l'invention n'est pas limitée aux exemples de réalisation ci-avant décrits, et comprend tous les équivalents techniques pouvant entrer dans la portée des revendications qui vont suivre.

En particulier, pour un dispositif de retenue donné, des moyens d'écartements peuvent être prévus pour un seul, plusieurs, ou la totalité des liens.

Pour chaque lien, une seule des deux ou les deux portions latérale et médiale peuvent comprendre un moyen d'écartement.

## Revendications

1. Dispositif de retenue (1, 70, 120) d'une chaussure sur un engin de sport (2), le dispositif (1, 70, 120) comprenant une partie latérale (12, 72, 122) et une partie médiale (13, 66, 73) délimitant une zone d'accueil (17, 76, 123) de la chaussure, ainsi qu'au moins un lien (20, 21, 74, 75, 127) relié à chacune des parties latérale (12, 72, 122) et médiale (13, 66, 73) par une attache latérale (32, 82, 86) et par une attache médiale (33, 68, 83, 87), au moins l'une des attaches latérale (32, 82, 86) et médiale (33, 68, 83, 87) permettant un mouvement d'une portion latérale (22, 60, 80, 84, 126) ou médiale (23, 62, 67, 81, 85) du lien (20, 21, 74, 75, 127) relativement à la partie latérale (12, 72, 122) ou médiale (13, 66, 73), chacune des portions latérale (22, 60, 80, 84, 126) et médiale (23, 62, 67, 81, 85) du lien (20, 21, 74, 75, 127) occupant une position de référence par rapport à la partie latérale (12, 72, 122) ou médiale (13, 66, 73) quand le lien (20, 21, 74, 75, 127) est serré pour retenir la chaussure,
**caractérisé par le fait que**, pour au moins l'une des portions latérale (22, 60, 80, 84, 126) et médiale (23, 62, 67, 81, 85) du lien (20, 21, 74, 75, 127), un moyen d'écartement écarte en partie au moins la portion latérale (22, 60, 80, 84, 126) et/ou médiale (23, 62, 67, 81, 85) de la zone d'accueil (17, 76, 123), quand la portion latérale (22, 60, 80, 84, 126) et/ou médiale (23, 62, 67, 81, 85) bouge pour s'éloigner de la position de référence.

2. Dispositif de retenue (1, 70, 120) selon la revendication 1, **caractérisé par le fait que**, pour au moins un lien (20, 21, 74, 75, 127), chacune des portions latérale (22, 60, 80, 84, 126) et médiale (23, 62, 67, 81, 85) du lien (20, 21, 74, 75, 127) comprend un moyen d'écartement.

3. Dispositif de retenue (1, 70, 120) selon la revendication 1 ou 2, **caractérisé par le fait que**, pour chaque lien (20, 21, 74, 75, 127), chacune des portions latérale (22, 60, 80, 84, 126) et médiale (23, 62, 67, 81, 85) du lien (20, 21, 74, 75, 127) comprend un moyen d'écartement.

4. Dispositif de retenue (70) selon l'une des revendications 1 à 3, **caractérisé par le fait que** la partie latérale (72) et la partie médiale (73) du dispositif (70) sont respectivement un flasque latéral (72) et un flasque médial (73), **par le fait qu'**au moins l'une des attaches latérale (82, 86) est réalisée sous la forme d'une articulation, et **par le fait que** chaque moyen d'écartement comprend une came latérale (90, 91) ou médiale (92, 93) solidarisée au flasque latéral (72) ou médial (73), chaque came (90, 91, 92, 93) étant contenue dans un plan d'une extrémité d'attache latérale (94, 95) ou d'une extrémité d'attache médiale (96, 97) d'un lien (74, 75), quand la portion latérale (80, 84) ou médiale (81, 85) est dans la position de référence.

5. Dispositif de retenue (1) selon l'une des revendications 1 à 3, **caractérisé par le fait que** la partie latérale (12) et la partie médiale (13, 66) du dispositif (1) sont respectivement un flasque latéral (12) et un flasque médial (13, 66), **par le fait qu'**au moins l'une des attaches latérale (32) et médiale (33, 68) est réalisée sous la forme d'une articulation, et **par le fait que** chaque moyen d'écartement comprend une came latérale (40, 61) ou médiale (50, 63) solidarisée à la portion latérale (22, 60) ou médiale (23, 62, 67) du lien (20, 21), chaque came latérale (40, 61) ou médiale (50, 63) étant contenue dans le plan du flasque latéral (12) ou médial (13, 66) quand la portion latérale (22, 60) ou médiale (23, 62, 67) est dans la position de référence.

6. Dispositif de retenue (1) selon la revendication 5, **caractérisé par le fait que** chaque came (40, 50, 61, 63) est réalisée sous la forme d'une protubérance en saillie vers la zone d'accueil (17), et **par le fait que** chaque portion latérale (22, 60) et médiale (23, 62, 67) du lien (20, 21) est attachée du côté du flasque latéral (12) ou médial (13, 66) opposé à la zone d'accueil (17).

7. Dispositif de retenue (1) selon la revendication 5 ou 6, **caractérisé par le fait que** la came (40, 50, 61, 63) et la portion (22, 23, 60, 62, 67) de lien (20, 21) forment une pièce monobloc.

8. Dispositif de retenue (1, 70) selon l'une des revendications 4 à 7, **caractérisé par le fait que** chaque came (40, 50, 61, 63, 90, 91, 92, 93) présente des variations de courbure qui engendrent une déformation réversible de la portion (22, 23, 60, 62, 67, 80, 81, 84, 85) du lien (20 21, 74, 75).

9. Dispositif de retenue (120) selon l'une des revendications 1 à 3, **caractérisé par le fait que** le moyen d'écartement comprend une articulation (129) dont l'axe (130) forme avec la direction longitudinale (L) du dispositif (120) un angle (α) non égal à 90°, l'angle étant mesuré dans le plan de la semelle de la chaussure quand celle-ci est retenue dans le dispositif (120).

10. Dispositif de retenue (1, 70, 120) selon l'une des revendications 1 à 9, **caractérisé par le fait qu'**il comprend une embase (3, 71, 121) bordée par des flasques respectivement latéral (12, 72, 122) et médial (13, 73), les flasques latéral (12, 72, 122) et médial (13, 73) étant les parties latérale (12, 72, 122) et médiale (13, 73) du dispositif (1, 70, 120).

11. Dispositif de retenue (1, 70, 120) selon l'une des revendications 1 à 10, **caractérisé par le fait qu'**une portion latérale (22, 60, 80, 84) et/ou médiale (23, 62, 67, 81, 85) d'un lien (20, 21, 74, 75) présente une zone d'affaiblissement en flexion (69).
